# EUROPÄISCHE PATENTSCHRIFT

(11) **EP 2 524 880 B1**
(45) Veröffentlichungstag und Bekanntmachung des Hinweises auf die Patenterteilung: **24.02.2021**
(21) Anmeldenummer: 12003882.3
(22) Anmeldetag: 16.05.2012
(51) Int. Cl.: B65F 3/00, B65F 3/20

(54) **Entsorgungsfahrzeug mit zumindest einem Schwenkkolben zur Zuführung von Gut in einen Aufnahmebehälter**
Waste disposal vehicle with at least one rotating piston for loading goods into a storage container
Véhicule pour déchets avec au moins un piston oscillant pour le chargement d'objets dans un récipient collecteur

(30) Priorität: 19.05.2011 DE 102011102043; 19.05.2011 DE 102011102068; 19.05.2011 DE 102011102084
(43) Veröffentlichungstag der Anmeldung: 21.11.2012
(73) Patentinhaber: HN Schörling GmbH, 49685 Emstek (DE)
(72) Erfinder: Woyczechowski, Ralf, 21224 Rosengarten (DE); Dr. Stach, Lothar, 27793 Wildeshausen (DE)
(74) Vertreter: Busse, Harald F.W.

(56) Entgegenhaltungen:
- WO-A1-99/33718
- DE-A1- 19 518 434
- US-A1- 2003 202 870
- US-A1- 2005 158 160

## Beschreibung

Die Erfindung betrifft ein als Seitenlader ausgebildetes Entsorgungsfahrzeug gemäß dem Oberbegriff des Patentanspruchs 1, mit zumindest einem fahrzeuggestützten Aufnahmebehälter für Reststoffe, Wertstoffe oder dergleichen und mit zumindest einer Zuführungseinrichtung mit einer ein- oder mehrteiligen Einschüttöffnung zur Aufnahme von zu entsorgendem Gut und mit zumindest einem um eine Achse schwenkbaren Kolben zur Weiterleitung des aufgenommenen Guts in Richtung des Aufnahmebehälters.

Bei der Sammlung von Hausmüll, Industriemüll, Reststoffen, die eine Wertstoffsortieranlage durchlaufen haben, Papier, Schlacken oder anderen Zuschlagstoffen oder ähnlichen in festen Behältern oder Säcken bereitgestellten Materialien mit Hilfe von Entsorgungsfahrzeugen ist zunehmend eine effizienzgesteigerte Entsorgung gefragt, bei der die Möglichkeit besteht, die aufgenommenen Stoffe mit möglichst minimiertem Personal- und Zeiteinsatz sammeln und transportieren zu können.

So sollen beispielsweise von demselben Entsorgungsfahrzeug unterschiedliche Typen und Größen von Müllbehältern entleert werden können. Hierfür ist es bekannt, einen fahrzeuggestützten Aufnahmebehälter für Reststoffe, Wertstoffe oder dergleichen über eine fahrzeugseitige Zuführungseinrichtung befüllen zu können. Diese umfaßt eine obere Einschüttöffnung für eine Über-Kopf-Entleerung von einem oder mehreren Behältern. Das Fahrzeug ist dabei beispielsweise als Seiten- oder Frontlader ausgebildet, wobei die Einschüttöffnung auch geteilt sein kann, so daß verschiedene Materialien aufgenommen und in einen ebenfalls geteilten Aufnahmebehälter weitergeleitet werden können.

Es ist weiter bekannt, in der Zuführungseinrichtung einen oder mehrere um eine quer zum Fahrzeug gelegene Achse schwenkbaren Kolben vorzusehen, mit dem oder denen das von oben eingeschüttete Gut in den Aufnahmebehälter geleitet werden kann. Um die Gesamt-Fahrzeuglänge möglichst gering zu halten, liegt herkömmliche die Antriebswelle dieses Kolbens im Einfüllschacht unterhalb der Einschüttöffnung. Dadurch bleibt aber teilweise Gut auf der Welle liegen, was insbesondere dann problematisch ist, wenn eine Guttrennung in unterschiedliche Fraktionen trotz der gemeinsamen Einfüllöffnung Vorgenommen werden soll. Bei einer solchen Lösung ist ein personalintensives Reinigen der Welle im Einfüllschacht von Hand vorzunehmen.

Die WO-A-99/33718 zeigt einen Seitenlader mit einem von oben zu befüllenden Einfüllschacht, bei der eine Achse zur Führung von Kompakticrungspaddeln vertikal zwischen dem Einfüllschacht und einem heckwärts anschließenden Aufnahmebehälter für das aufgenommene Gut steht. Damit befindet sich die Achse mitten im Förderbereich, verengt diesen und unterliegt zudem noch einer hohen Verschmutzung durch das eingeförderte Gut.

Die US 2003/202870 A1 offenbart ein Entsorgungsfahrzeug gemäß dem Oberbegriff des Patentanspruchs 1 und zeigt nur die Möglichkeit, einen festen Aufnahmebehälter auf dem Fahrzeug zu halten, der durch einen nach hinten horizontal verfahrbaren Ausschubkolben entleerbar ist. Damit ist jedoch zwingend ein solcher Kolben unterhalb des Schwenkkolbens erforderlich, der einen erheblichen Raum einnimmt und eine zusätzliche Masse bedeutet. Der Schwenkkolben kann daher nur sehr klein ausgebildet sein, da sein Bewegungsraum nach unten erheblich begrenzt ist. Die Aufnahmemöglichkeit für Abfallbehälter ist damit erheblich eingeschränkt.

Die US-A-2005/158 160 zeigt nur die Möglichkeit, den "Kolben" zunächst frei schwenken zu lassen. Damit sammelt sich aber Material unterhalb des "Kolbens", der eigentlich nur eine schwenkende Klappe ist und der damit auch nur eine minimale weiterfördernde Kraft aufbringen kann. Vielmehr ist unterhalb der Bewegungsebene der Klappe ein linear verfahrbarer Kolben erforderlich, der die eigentliche Weiterförderung vornimmt. Die Bewegungesebene der Klappe kann daher nicht direkt nach unten begrenzt sein, sondern muß den Durchtritt von Material nach unten hin zum linearen Kolben ermöglichen. Die führt zu den gleichen Problemen wie in der US 2003/202870 A1. Der Erfindung liegt das Problem zugrunde, hier eine Verbesserung zu erreichen.

Die Erfindung löst dieses Problem durch ein Entsorgungsfahrzeug mit den Merkmalen des Anspruchs 1. Hinsichtlich vorteilhafter Ausgestaltungen wird auf die weiteren Ansprüche 2 bis 9 verwiesen.

Durch das erfindungsgemäße Entsorgungsfahrzeug ist in der Ausbildung nach Anspruch 1 die eigentliche Einschüttöffnung wie auch eine diese vertikal nach unten hin fortsetzende kanalartige Kontur frei und unbelastet von einer Achse für den oder die schwenkbaren Kolben. Dabei kann die Achse von der Antriebswelle für den oder die Kolben umfaßt sein, so daß auch diese mechanische Einheit vollständig außerhalb des mit zu entsorgendem Gut beaufschlagten Bereichs liegt. Der Aufnahmebehälter des Fahrzeugs kann als sog. Wechselbehälter auswechselbar auf einem Chassis des Fahrzeugs gehalten sein, so daß er vollständig entnommen werden kann, während die Zuführungseinrichtung dabei am Fahrzeug verbleibt. Alternativ kann auch ein Aufnahmebehälter vorgesehen sein, der auf dem Fahrzeug bleibt und zum Beispiel nach hinten aufschwenkbar und über eine heckseitige Klappe entleerbar ist.

Insbesondere liegt die Achse als Querachse bezüglich der Fahrzeuglängsrichtung zwischen dem Bereich der Einschüttöffnung und dem Aufnahmebehälter, wobei ein Schacht, in dem der oder die Kolben bewegbar sind und der zur Weiterleitung des aufgenommenen Guts dient, gekrümmt unterhalb der Achse verlaufen kann.

Um die Fahrzeuglänge gut ausnutzen zu können und das Fahrzeug insgesamt nicht zu lang werden zu lassen, ist es günstig, ween die Achsc von der Außenwandung der kanalartigen Kontur einen nur geringen Horizontalabstand von 20 bis 30 Zentimetern hat.

Weiter ist es günstig, wenn der oder die Kolben um die Achse derart bewegbar ist oder sind, daß diese(r) in der Endphase seiner oder ihrer einfördernden Bewegung mit einer leichten Aufwärtskomponente in den Aufnahmebehälter einfördert oder einfördern. Dann kann eine Verdichtung des aufgenommenen Guts gegen eine Deckenwandung des Aufnahmebehälters erfolgen, das Aufnahmevolumen kann so effizient und ohne die Gefahr von Verstopfungen ausgenutzt werden.

Das Fahrzeug ist ein Seitenlader, dabei kann die Gesamtlänge gering gehalten werden. Es ist ein Ein-Mann-Betrieb möglich, wobei die Einschüttöffnung eine Breite längs zum Fahrzeug aufweist, daß dort auch Vieirradgefäßc mit 1,1 cbm oder auch größer, z. B. 2,3 cbm, ebenso entleert werden können wie Zweiradgefäße mit z. B. 80 oder 120 Litern Inhalt.

Diese Flexibilität ermöglicht es auch, die Aufnahmeeinrichtung zur wahlweisen Entleerung von einem oder mehreren Behältern gleichzeitig einzusetzen, etwa von einem Vierradbehälter oder von zwei Zweiradbehältern.

Eine für viele Anwendungen sehr effektive Variante sieht vor, daß der Aufnahmebehälter in zwei Abteilungen längs geteilt ist und zwei getrennt ansteuerbare, in jeweils eine Abteilung einfördernde Schwenk-kolben vorgesehen sind. Damit sind dann Fahrten möglich, bei denen ein Fahrzeug zwei unterschiedliche Stoffklassen sammelt und so den Betrieb eines zweiten Fahrzeugs überflüssig macht.

Dabei kann sehr vorteilhaft der Einschüttöffnung eine bewegliche Steuereinrichtung zugeordnet sein, die je nach Einstellung einen freien Einsehüttweg in den Förderbereich des einen oder des anderen Kolbens freigibt. Dadurch, daß die Achse und Welle für die Kolben außerhalb des Einschüttwegs liegen, bleibt mit der Erfindung die Sortentrennung erhalten, ohne daß ein manuelles Nachreinigen der Einfüllöffnung und des Einfüllschachts nötig wäre.

Eine mechanisch und steuerungstechnisch einfache Lösung sieht vor, daß die Steuereinrichtung einen um eine Fahrzeuglängsachse schwenkbaren Plattenkörper umfaßt.

Weitere Vorteile und Merkmale der Erfindung ergeben sich aus teilweise in der Zeichnung dargestellten und nachfolgend beschriebenen Ausführungsbeispielen des Gegenstandes der Erfindung.

In der Zeichnung zeigt:
- Fig. 1: eine schematische Seitenansicht eines erfindungsgemäßen Entsorgungsfahrzeugs - hier als Seitenlader ausgebildet - mit der Möglichkeit zur Aufnahme von Vier- oder Zweiradbehältern,
- Fig. 2: eine Ansicht von oben auf die Zuführungseinrichtung, die hier zwei Schwenkkolben umfaßt, von denen der bezüglich der Fahrtrichtung linke in Richtung des Aufnahmebehälters verlagert ist,
- Fig. 3: eine schematische Seitenansicht der Zufübrungseinrichtung in Kolbenstellung nach Figur 2,
- Fig. 4: eine ähnliche Ansicht wie Fig. 3, jedoch in entgegengesetzter Stellung der Schwenkkolben, so daß der bezüglich der Fahrtrichtung rechte Kolben in Richtung des Aufnahmebehälters nach hinten verlagert ist,
- Fig. 5: die Zuführungseinrichtung in Kolbenstellung nach Figur 4 in schematischer perspektivischer Ansicht von schräg oben,
- Fig. 6: die Zuführungseinrichtung in Kolbenstellung nach Figur 4 in perspektivischer Ansicht von hinten, etwa aus Sicht des Aufnahmebehälters gesehen, wobei eine Leerung von zwei Zweiradgefäßen in eine bezüglich der Fahrtrichtung linke Abteilung stattfindet.

Das in Fig. 1 beispielhaft dargestellte Entsorgungsfahrzeug ist als Selbstfahrer ausgebildet. Auch ein gezogenes Fahrzeug als Anhänger oder Auflieger kommt als erfindungsgemäßes Fahrzeug 1 in Betracht.

Das gezeichnete Fahrzeug 1 umfaßt zumindest einen Aufnahmebehälter 2 für Reststoffe oder Wertstoffe, zum Beispiel für Hausmüll, Industriemüll, Reststoffe, die eine Wertstoffsortiefanlage durchlaufen haben, Papier, Gläser, Schlacke oder andere Zuschlagstoffe oder ähnliche in festen Behältern oder Säcken bereitgestellte Materialien oder Sperrgut.

Weiterhin umfaßt das Fahrzeug 1 zumindest eine in sich bewegliche Zuführungseinrichtung 3 für diese Stoffe, wobei die Zuführungseinrichtung 3 zum Über-Kopf-Entleeren von insbesondere Müllbehältern 4 und Weiterleitung des aufgenommenen Guts in Richtung des fahrzeuggestützten Aufnahmebehälters 2 ausgebildet ist.

Wenn der Aufnahmebehälter 2 einen Wechselbehälter bildet, kann er von dem Fahrzeugchassis entnommen werden, zum Beispiel ist er nach oben, seitlich oder in einer Kombinationsbewegung heraushebbar. Hierfür kann zum Beispiel ein Kran oder auch ein seitlich anfahrender Gabelstapler verwendet werden, der den Wechselbehälter 2 untergreift. Alternativ kann der Aufnahmebehälter 2 auch auf dem Fahrzeugchassis verbleiben und zum Beispiel durch einseitiges Hochschwenken ausgeleert werden.

Gemäß der nur schematischen Zeichnung ist das Fahrzeug 1 als sog. Seitenlader ausgebildet, so daß die hier eine Zuführungseinrichtung 3 in Fahrtrichtung F vor dem Aufnahmebehälter 2 angeordnet ist, was nicht zwingend ist. Auch ein Frontlader ist in ähnlicher Anordnung von Aufnahmebehälter 2 und Zuführungseinrichtung 3 möglich und wäre dann von einer über das Fahrerhaus greifenden Einrichtung mit bei ihrer Entleerung über Kopf gewendeten Behältern befüllbar.

Der hier gezeigte Seitenlader umfaßt zumindest einen aufwärts bewegbaren Tragarm 5 mit einer oder mehreren Aufnahmeeinrichtung(en) 6 für wahlweise Zweirad- und/oder Vierradgefäße 4. Gemäß der Darstellung nach Figur 1 ist die Aufnahmeeinrichtung 6 als Kammleiste ausgebildet. Auch Diamond-Aufnahmen oder ähnliches sind möglich. Die Aufnahmeeinrichtung(en) 6 kann oder können jeweils zumindest einen Kragen eines aufzunehmenden Müllbehälters 4 - oder mehrere Behälter 4 nebeneinander - untergreifen. Durch Anheben des Tragarms 5 können dann die Müllbehälter 4 über Kopf in die Zuführungseinrichtung 3 entleert werden (Fig. 6).

Hierfür ist die Zuführungseinrichtung 3 an ihrem oberen Ende, das den Aufnahmebehälter 2 in der Höhe überragen kann, mit einer ein-oder mehrteiligen Einschüttöffnung 7 zur Aufnahme von zu entsorgendem Gut versehen. Diese Einschüttöffnung 7 kann insgesamt eine große, zum Beispiel rechteckige Öffnung bilden oder in mehrere Teilöffnungen unterteilt sein.

Um das eingeschüttete Gut weiterleiten und in den Aufnahmebehälter 2 befördern zu können, ist zumindest ein um eine Achse 11 schwenkbarer Kolben 9, 10 vorgesehen. Gemäß dem gezeichneten Ausführungsbeispiel sind zur unten noch näher erläuterten Mülltrennung zwei Kolben 9, 10 vorgesehen, was grundsätzlich nicht zwingend ist.

Beide Kolben 9, 10 sind um eine hier gemeinsame Achse 11 beweglich. Diese liegt außerhalb der Einschüttöffnung 7 und auch außerhalb einer diese vertikal nach unten hin fortsetzenden kanalartigen Kontur 12, so daß beim Entleeren von Müllbehältern 4 kein Gut durch die Einschüttöffnung 7 auf die Achse 11 und einen diese umfassenden Körper, beispielsweise eine Antriebswelle 13, fallen kann. Vielmehr ist der Einschüttschacht 14 mit der Einfüllöffnung 7 und der darunter liegenden Kontur durch eine - ggf. mehrfach abgekantete - Schottwand 15 von der Achse 11 vollständig getrennt.

Wie in Figur 1 sichtbar ist, kann die Achse 11 bezüglich der Fahrzeuglängsrichtung zwischen dem Bereich der Einschüttöffnung 7 und dem Aufnahmebehälter 2 gelegen sein, insbesondere relativ weit oben, so daß unter der Achse 11 ein großer Bewegungsbereich für die Kolben 9, 10 und die Gutförderung in Richtung Aufnahmebehälter 2 verbleibt.

Dabei hat die Achse von der Außenwandung der kanalartigen Kontur 12, insbesondere der Schottwand 15, einen Horizontalabstand 8 in Fahrzeuglängsrichtung von beispielsweise 20 bis 30 Zentimetern, so daß sich der Abstand zwischen Zuführungseinrichtung 3 und Aufnahmebehälter 2 nicht wesentlich vergrößert gegenüber einer Lösung, bei der die Achse innerhalb der Einschüttöffnung liegt. Auch die Gesamtlänge des Fahrzeugs 1 kann dadurch gering bleiben, wobei das geringe Längenwachstum auch durch eine höhere Verdichtung im Aufnahmebehälter 2 kompensiert werden kann. Dics kann erreicht werden, indem der oder die Kolben 9, 10 um die Achse 11 derart bewegbar ist oder sind, daß diese(r) Kolben 9, 10 in der Endphase seiner oder ihrer einfördernden Bewegung mit einer leichten Aufwärtskomponente in den Aufnahmebehälter 2 einfördert oder einfördern. Diese Endstellung des jeweiligen Kolbens 9, 10 ist beispielsweise in Figur 3 für den bezüglich der Fahrtrichtung F linken Kolben 10 und in Figur 4 für den rechten Kolben 9 zu erkennen.

Wie in Figur 6 zu erkennen ist, können über die Aufnahmeeinrichtung 6 mehrere - hier zwei - Zweiradgefäße 4 gleichzeitig geleert werden. Alternativ wäre auch die Entleerung eines an der Aufnähmeeinrichtung 6 gehaltenen Vierradgefäßes - nicht gezeichnet - möglich.

In der hier gezeichneten besonderen Version ist der Aufnahmebehälter 2 mit einer vertikalen und längs zu seinem Verlauf erstreckten Trennwand in zwei Abteilungen unterteilt Um in diese unabhängig voneinander einfördern zu können, sind in der Zuführungseinrichtung 3 nebeneinander zwei durch eine Vertikalwand 18 voneinander getrennte Beschickungsöffnungen 16, 17 vorgesehen. Zusätzlich sind nebeneinander die oben bereits erwähnten zwei und getrennt ansteuer-baren Kolben 9, 10 vorgesehen, die durch jeweils eine Beschickungsöffnung 16 (Kolben 9) bzw. 17 (Kolben 10) in eine Abteilung des Aufnahmebehälters 2 einfördern können. Die Beschickungsöffnungen 16, 17 liegen an der tiefsten Stelle der Kolbenbewegung. Die Antriebswelle 13 ist mittig geteilt und dort noch einmal separat gelagert.

Um sicherzustellen, daß sämtliches eingefülltes Gut eines Entleervorgangs genau in den Wirkungsbereich nur eines der beiden, Kolben 9, 10 gelangt und durch nur eine 16, 17 der beiden Beschickungsöffnungen weiter befördert wird, ist der Einschüttöffnung 7 eine bewegliche Steuereinrichtung 19 zugeordnet ist, die je nach Einstellung einen freien Einschüttweg in den Förderbereich des einen oder des anderen Kolbens 9, 10 freigibt. Diese laufen jeweils auf einer kreissegmentförmigen Bahn 20 ab, so daß sich untern den Kolben 9, 10 kein Material sammelt.

Diese Steuereinrichtung 19 umfaßt einen um eine Fahrzeuglängsachse 21 schwenkbaren Plattenkörper aus Stahl, der in Figur 5 in einer nach rechts geschwenkten Stellung gezeigt ist, in der alles eingeschüttete Gut in den linken Kanal vor den Kolben 10 gelangt. Die Steuereinrichtung 19 umfaßt zusätzlich eine rechtwinklig von dem Plattenkörper abstehende Abschottung 22, mit der sichergestellt ist, daß der jeweils andere Kanal auch vollständig verschlossen und keine Kontaminierung mit Fremdmaterial dort entstcht.

So kann beispielsweise ein Kolben 9 Biomüll einfördern, während der andere Kolben 10 in eine Abteilung für Altpapier oder Altglas, Hausmüll oder anderes einfördert. Die vollständige Trennung bleibt über die entsprechende Stellung der Steuereinrichtung 19 jederzeit gewahrt, so daß bei einem Entleerungvorgang zuverlässig nur durch eine Beschickungsöffnung 16, 17 gefördert wird.

Das Umschalten der Steuerungseinrichtung 19 kann vor jedem Entleerungsvorgang neu vorgenommen werden.

### Bezugszeichenliste:

- 1: Entsorgungsfahrzeug,
- 2: Aufnahmebehälter,
- 3: Zuführungseinrichtung,
- 4: Müllbehälter,
- 5: Tragarm,
- 6: Aufnahmeeinrichtung,
- 7: Einschüttöffnung,
- 8: Abstand,
- 9: Schwenkkolben,
- 10: Schwenkkolben,
- 11: Achse,
- 12: kanalartige Kontur,
- 13: Antriebswelle,
- 14: Einschüttschacht,
- 15: Schottwand,
- 16: Beschickungsöffnung,
- 17: Beschickungsöffnung,
- 18: Vertikalwand,
- 19: Steuereinrichtung,
- 20: Ablaufbahn,
- 21: Schwenkachse der Steuereinrichtung,
- 22: Abschottung,
- F: Fahrtrichtung

## Patentansprüche

1. Als Seitenlader ausgebildetes Entsorgungsfahrzeug (1) mit zumindest einem fahrzeuggestützten Aufnahmebehälter (2) für Reststoffe, Wertstoffe oder dergleichen und mit zumindest einer von oben zu befüllenden Zuführungseinrichtung (3) mit einer ein- oder mehrteiligen Einschüttöffnung zur Aufnahme von zu entsorgendem Gut und mit zumindest einem um eine Achse (11) schwenkbaren Kolben (9; 10) zur Weiterleitung des aufgenommenen Guts in Richtung des Aufnahmebehälters (2),
wobei die Achse (11) für den oder die Kolben (9; 10) horizontal und außerhalb der Einschüttöffnung (7) gehalten ist,
**dadurch gekennzeichnet, dass** die Achse (11) außerhalb einer die Einschüttöffnung (7) vertikal nach unten hin fortsetzenden kanalartigen Kontur (12) gehalten ist, wobei der oder die Kolben (9;1.0) jeweils auf einer kreissegmentförmigen Bahn (20) ablaufen, so daß sich unter den Kolben (9,10) kein Material sammelt, und wobei der Aufnahmebehälter (2) entweder einen Wechselbehälter bildet, der von dem Fahrzeugchassis entnommen werden kann, oder der auf dem Fahrzcugchassis verbleiben und zum Beispiel durch einseitiges Hochschwenken ausgeleert werden kann,
oder dadurch, dass die Achse (11) außerhalb einer die Einschüttöffnung (7) vertikal nach unten hin fortsetzenden kanalartigen Kontur (12) gehalten ist und dass das Entsorgungsfahrzeug (1) eine Aufnahmeinrichtung (6) zur wahlweisen Entleerung von einem oder mehreren Behältern (4) gleichzeitig umfaßt, mit dem vierrädrige Müllbehälter anhebbar und entleerbar sind, wobei der oder die Kolben (9;10) jeweils auf einer kreissegmentförmigen Bahn (20) ablaufen, so dass sich unter den Kolben (9, 10) kein Material sammelt.

2. Entsorgungsfahrzeug (1) nach Anspruch 1,
**dadurch gekennzeichnet,**
**daß** die Achse (11) bezüglich der Fahrzeuglängsrichtung zwischen dem Bereich der Einschüttöffnung (7) und dem Aufnahmebehälter (2) gelegen ist.

3. Entsorgungsfahrzeug (1) nach einem der Ansprüche 1, oder 2,
**dadurch gekennzeichnet,**
**daß** die Achse (11) von der Außenwandung (15) der kanalartigen Kontur (12) einen Horizontalabstand (8) von 20 bis 30 Zentimetern hat.

4. Entsorgungsfahrzeug (1) nach einem der Ansprüche 1 bis 3,
**dadurch gekennzeichnet,**
**daß** der oder die Kolben (9; 10) um die Achse (11) derart bewegbar ist oder sind, daß diese(r) in der Endphase der einfordernden Bewegung mit einer leichten Aufwärtskomponente in den Aufnahmebehälter (2) einfördert oder einfördern.

5. Entsorgungsfahrzeug (1) nach einem der Ansprüche 1 bis 4,
**dadurch gekennzeichnet,**
die Achse (11) von einer Antriebswelle (13) für den oder die Kolben (9; 10) umfaßt ist.

6. Entsorgungsfahrzeug (1) nach einem der Ansprüche 1 bis **dadurch gekennzeichnet,**
**daß** der Aufnahmebehälter (2) in zwei Abteilungen längs geteilt ist und zwei getrennt ansteuerbare, in jeweils eine Abteilung einfördernde Schwenkkolben (9; 10) vorgesehen sind.

7. Entsorgungsfahrzeug (1) nach Anspruch 6 **dadurch gekennzeichnet,**
**daß** der Einschüttöffnung (7) eine bewegliche Steuereinrichtung (19) zugeordnet ist, die je nach Einstellung einen freien Einschüttweg in den Förderbcreich des einen oder des anderen Kolbens (9; 10) freigibt.

8. Entsorgungsfahrzeug (1) nach Anspruch 7, **dadurch gekennzeichnet,**
**daß** dic Steuereinrichtung (19) einen um eine Fahrzeuglängsachse (21) schwenkbaren Plattenkörper umfaßt.

9. Entsorgungsfahrzeug (1) nach einem der Ansprüche 1 bis 8, **dadurch gekennzeichnet,**
**daß** der Aufnahmebehälter (2) des Fahrzeugs (1) als sog. Wechselbehälter auswechselbar auf einem Chassis des Fahrzeugs (1) gehalten ist und die Zuführungseinrichtung (3) bei Auswechseln des Aufnahmebehälters (2) am Fahrzeug (1) verbleibt.

## Claims

1. Waste disposal vehicle (1) designed as a side-loader, with at least one vehicle-mounted receiving container (2) for residual materials, recyclable materials, or similar, and with at least one feeding device (3) to be filled from above, with a one-part or multi-part in-feed opening, for the reception of material to be disposed of, and with at least one piston (9; 10), which can pivot about an axis (11), for the forwarding of the received material in the direction of the receiving container (2), wherein the axis (11) for the piston or pistons (9; 10) is held horizontally, and outside the in-feed opening (7),
**characterised in that** the axis (11) is held outside a channel-like contour (12) that continues the in-feed opening (7) vertically downwards, wherein the piston or pistons (9; 10) in each case run on a circular segment-shaped track (20), such that no material collects under the pistons (9, 10), and wherein the receiving container (2) either forms an exchangeable container, which can be removed from the vehicle chassis, or which can remain on the vehicle chassis and be emptied, for example by pivoting it high up on one side,
or **in that** the axle (11) is held outside a channel-like contour (12) that continues the in-feed opening (7) vertically downwards, and **in that** the disposal vehicle (1) comprises a receiving device (6) for the selective emptying of one or a plurality of containers (4) at the same time, with which four-wheeled refuse containers can be raised and emptied, wherein the piston or pistons (9; 10) in each case run on a circular segment-shaped track (20), such that no material collects under the pistons (9, 10).

2. Waste disposal vehicle (1) according to Claim 1,
**characterised in that**
the axis (11) is located between the region of the in-feed opening (7) and the receiving container (2), with respect to the longitudinal direction of the vehicle.

3. Waste disposal vehicle (1) according to one of the Claims 1 or 2,
**characterised in that**
the axis (11) has a horizontal distance (8) of 20 to 30 centimetres from the outer wall (15) of the channel-like contour (12).

4. Waste disposal vehicle (1) according to one of the Claims 1 to 3,
**characterised in that**
the piston or pistons (9; 10) can be moved about the axis (11) such that in the final phase of the in-feeding movement it feeds or they feed, with a slight upwards component, into the receiving container (2).

5. Waste disposal vehicle (1) according to one of the Claims 1 to 4,
**characterised in that**
the axis (11) is surrounded by a drive shaft (13) for the piston or pistons (9; 10).

6. Waste disposal vehicle (1) according to one of the Claims 1 to 5,
**characterised in that**
the receiving container (2) is divided longitudinally into two compartments, and two separately controllable pivoting pistons (9; 10) are provided, in each case feeding into one compartment.

7. Waste disposal vehicle (1) according to Claim 6,
**characterised in that**
the in-feed opening (7) is assigned a movable control device (19), which, depending on the setting, enables a free in-feed path into the conveying region of one or the other piston (9; 10) .

8. Waste disposal vehicle (1) according to Claim 7,
**characterised in that**
the control device (19) comprises a panel body, which can be pivoted about a longitudinal axis (21) of the vehicle.

9. Waste disposal vehicle (1) according to one of the Claims 1 to 8,
**characterised in that**
the receiving container (2) of the vehicle (1) is exchangeably held on a chassis of the vehicle (1) as a so-called exchangeable container, and the feeding device (3) remains on the vehicle (1) while the receiving container (2) is exchanged.

## Revendications

1. Véhicule d'évacuation (1) conçu sous la forme d'un chargeur latéral, pourvu d'au moins un conteneur de collecte (2) tracté par le véhicule, destiné à des déchets, des matériaux ou similaires et pourvu d'au moins un dispositif d'alimentation (3) qui doit être rempli par le dessus, doté d'une ouverture de remplissage en une ou en plusieurs parties, destinée à recevoir des produits à évacuer et pourvu d'au moins un piston (9 ; 10) susceptible de pivoter autour d'un axe (11), pour retransférer les produits collectés en direction du conteneur de collecte (2), l'axe (11) pour le ou les pistons (9 ; 10) étant maintenu(s) à l'horizontale à l'extérieur de l'ouverture de remplissage (7),
**caractérisé en ce que** l'axe (11) est maintenu à l'extérieur d'un contour (12) en forme de canal, poursuivant l'ouverture de remplissage (7) à la verticale vers le bas, le ou les pistons (9 ; 10) se déroulant chacun sur une trajectoire (20) en forme d'arc de cercle, de sorte qu'aucune matière ne s'accumule sous les pistons (9, 10) et le conteneur de collecte (2) formant soit un conteneur interchangeable que l'on peut retirer du châssis du véhicule ou pouvant rester sur le châssis du véhicule et être vidé par exemple par un basculement unilatéral vers le haut,
ou **en ce que** l'axe (11) est maintenu à l'extérieur d'un contour (12) en forme de canal, poursuivant l'ouverture de remplissage (7) à la verticale vers le bas et **en ce que** le véhicule d'évacuation (1) comprend un système récepteur (6) pour vider simultanément, sélectivement un ou plusieurs conteneurs (4) à l'aide duquel des conteneurs de déchets à quatre roues sont susceptibles d'être soulevés et vidés, le ou les pistons (9 ; 10) se déroulant chacun sur une trajectoire (20) en forme de segment de cercle, de sorte qu'aucune matière ne s'accumule en-dessous des pistons (9 ; 10) .

2. Véhicule d'évacuation (1) selon la revendication 1,
**caractérisé en ce que**
l'axe (11) se situe dans la direction longitudinale du véhicule entre la zone de l'ouverture de remplissage (7) et le conteneur de collecte (2).

3. Véhicule d'évacuation (1) selon l'une quelconque des revendications 1 à 2,
**caractérisé en ce que**
l'axe (11) présente par rapport à la paroi extérieure (15) du contour (12) en forme de canal un écart horizontal (8) de 20 à 30 centimètres.

4. Véhicule d'évacuation (1) selon l'une quelconque des revendications 1 à 3,
**caractérisé en ce que**
le ou les pistons (9 ; 10) est ou sont mobiles autour de l'axe (11), de telle sorte qu'en phase finale du déplacement pénétrant, celui-ci/ceux-ci pénètre ou pénètrent dans le conteneur de collecte (2) avec une légère composante ascendante.

5. Véhicule d'évacuation (1) selon l'une quelconque des revendications 1 à 4,
**caractérisé en ce que**
l'axe (11) est entouré par un arbre d'entraînement (13) pour le ou les piston(s) (9 ; 10).

6. Véhicule d'évacuation (1) selon l'une quelconque des revendications 1 à 5,
**caractérisé en ce que**
le conteneur de collecte (2) est longitudinalement divisé en deux compartiments et **en ce que** deux pistons pivotants (9 ; 10) pénétrant chacun dans un compartiment sont prévus.

7. Véhicule d'évacuation (1) selon la revendication 6,
**caractérisé en ce qu'**
à l'ouverture de remplissage (7) est associé un dispositif de commande (19) mobile, qui en fonction du réglage, dégage un chemin de remplissage libre dans la zone d'entraînement de l'un ou de l'autre piston (9 ; 10).

8. Véhicule d'évacuation (1) selon la revendication 7,
**caractérisé en ce que**
le dispositif de commande (19) comprend un corps en forme de plaque, susceptible de pivoter autour d'un axe longitudinal (21) du véhicule.

9. Véhicule d'évacuation (1) selon l'une quelconque des revendications 1 à 8,
**caractérisé en ce qu'**
en tant que dénommé conteneur interchangeable, le conteneur de collecte (2) du véhicule (1) est maintenu de manière interchangeable sur un châssis du véhicule (1) et **en ce que** lors du changement du conteneur de collecte (2), le dispositif d'alimentation (3) reste sur le véhicule (1).
